# DEMANDE DE BREVET EUROPEEN

(11) **EP 2 485 096 A1**
(43) Date de publication de la demande: **08.08.2012**
(21) Numéro de dépôt: 12165381.0
(22) Date de dépôt: 22.10.2008
(51) Int. Cl.: G04B 17/06, G04B 17/34

(54) **Mouvement de montre mécanique**

(30) Priorité: 20.11.2007 CH 17952007
(62) Demande divisionnaire de: 08167317.0
(71) Demandeur: Richemont International S.A., 1752 Villars-sur-Glâne (CH)
(72) Inventeur: Klein, Eric, 2000 Neuchâtel (CH); Lallement, Gérard, 25000 Besançon (FR); Eisenegger, Kilian, 2504 Biel (CH); Huang, Sheng Jun (David), 25000 Besançon (FR)
(74) Mandataire: P&TS SA (AG, Ltd.)

(57) **Abrégé**

Organe réglant pour mouvement de montre mécanique et comportant un balancier et n spireux concentriques et coplanaires.

## Description

### Domaine technique

La présente invention concerne un mouvement de montre mécanique, en particulier l'organe réglant d'un mouvement de montre mécanique.

### Etat de la technique

Les organes réglants mécaniques comportent un balancier chassé sur un axe tournant et un spiral dont les contractions déterminent la marche de la montre. L'extrémité intérieure du spiral est liée solidairement à l'axe du balancier au travers de la virole. L'extrémité extérieure du spiral est quant à elle liée solidairement à la platine ou au pont de balancier au travers d'un piton.

Cet arrangement traditionnel est cependant néfaste pour la précision et l'isochronisme de la montre. En effet, on sait que le centre de gravité du spiral se déplace lorsque le spiral s'enroule et se déroule autour de l'axe ; ce déplacement produit le même effet qu'un balourd du balancier et engendre une fluctuation indésirable du couple appliqué à l'axe du balancier. Pour remédier à cette imprécision, les spiraux comportent souvent une queue extérieure dont la forme est calculée afin de maintenir le centre de gravité du spiral au-dessus de l'axe du spiral. Le ressort étant flexible, la correction ne s'applique cependant pas de la même façon sur toutes les spires du ressort dont la forme en spirale tend à se déformer. Une correction importante est appliquée sur les spires externes, tandis que les spires internes qui agissent plus directement sur l'axe du balancier sont moins affectées. Par conséquent, le couple appliqué sur l'axe central varie et l'isochronisme n'est pas parfait.

La demande EP1605322 décrit un organe réglant dans lequel l'extrémité intérieure du spiral est liée à l'axe du balancier au travers d'une virole libre de se déplacer axialement le long de cet axe. Cette solution ne résout pas le problème d'isochronisme mentionné.

D'autre part, d'éventuels chocs impartis au mouvement sont transmis à la masse importante du balancier au travers de son axe central. Pour amortir ces chocs, des éléments amortisseurs doivent être prévus. A cet effet, on emploie généralement des amortisseurs de choc tels que les systèmes Incablocs® qui permettent d'absorber les chocs axiaux sur l'axe du balancier, tout en permettant une rotation avec un frottement moindre. Ces amortisseurs de choc renchérissent cependant l'organe réglant et augmentent sa complexité et la difficulté du montage.

Enfin, l'axe du balancier est généralement lié à un pont de balancier qui augmente l'épaisseur de mouvement.

### Bref résumé de l'invention

Un but de la présente invention est donc de proposer un organe réglant qui évite ces inconvénients.

Selon l'invention, ces objectifs sont notamment atteints au moyen d'un mouvement de montre mécanique muni d'un organe réglant avec un balancier et un spiral, dans lequel:
l'extrémité extérieure du spiral est solidaire du balancier, et
l'extrémité intérieure du spiral est solidaire d'un point fixe du mouvement, par exemple d'un axe fixe.

L'usage d'un axe fixe permet de supprimer les amortisseurs de choc et le pont de balancier. D'autre part, les perturbations de l'isochronisme sont dans une large mesure évitées, puisque la correction de la position du centre de gravité provoquée par la queue du spiral est appliquée près du point de fixation au balancier.

### Brève description des dessins

Des exemples de mise en oeuvre de l'invention sont indiqués dans la description illustrée par les figures annexées dans lesquelles :
la figure 1 illustre une vue en perspective depuis le dessus d'un organe réglant selon l'invention ;
la figure 2 illustre une coupe avec perspective partielle d'un organe réglant selon l'invention ; et
la figure 3 illustre une coupe perpendiculaire au plan du mouvement de l'organe réglant selon une autre forme d'exécution de l'invention.

### Exemple(s) de mode de réalisation de l'invention

La figure 1 illustre une vue en perspective depuis le dessus d'un organe réglant pour mouvement de montre selon l'invention. Les autres éléments du mouvement sont conventionnels et ne sont pas représentés. Le mouvement comporte une platine 2 (figure 2) et un balancier 1 mis en mouvement grâce à l'énergie apportée par la roue d'échappement 9 et l'ancre d'échappement 8. Le balancier tourne autour d'un axe 7 fixe par rapport à la platine 2. Des éléments de guidage 72 solidaires du balancier assurent le guidage latéral et axial du balancier 1 sur l'axe 7. Dans l'exemple illustré, ces éléments de guidage comportent une douille liée aux rayons 10 du balancier et traversée par l'axe 7. Une pierre 73 permet de réduire les frottements entre les éléments de guidage tournant et la platine 2. Une deuxième pierre 74 permet de réduire les frottements entre les éléments de guidage 72 et l'axe fixe 7, respectivement la virole 70 qui est fixée ou chassée sur l'axe 7. L'axe 7 étant fixe, des amortisseurs de choc ne sont pas nécessaires.

Selon la forme d'exécution illustrée, l'organe réglant comporte un premier ressort spiral 3 dont l'extrémité intérieure est solidaire de la virole 70 et donc de l'axe fixe 7 du balancier 1. La courbe terminale à l'extrémité extérieure 30 du spiral est quant à elle liée au balancier 1. Dans le présent texte, l'expression « extrémité du spiral » englobe la courbe terminale ou la queue à chaque extrémité du spiral, ou de manière générale toute la portion à chaque bout du spiral dont la déformation est négligeable par rapport à celle de l'ensemble du spiral, par exemple la dernière spire à chaque extrémité du spiral.

Le couple de rappel du spiral est donc appliqué sur la périphérie du balancier plutôt que sur l'axe central. Avantageusement, dans l'exemple illustré, l'organe réglant comporte un second ressort spiral 5 dans le même plan que le premier ressort spiral 3 et dont les spires se déploient entre les spires du premier ressort. Les deux spiraux sont donc concentriques et enroulés dans le même sens. En général, l'utilisation d'un second ressort spiral améliore l'équilibrage des forces de l'organe réglant. Des spires enroulées en sens opposé, dans des plans différents, sont aussi envisageables mais nécessitent une épaisseur plus importante. L'extrémité intérieure du second spiral 5 est également liée à l'axe fixe 7, par exemple au moyen de la même virole 70 ou d'une virole additionnelle. Dans le mode de réalisation avantageux illustré, les extrémités intérieures des deux spiraux sont fixés au moyen de la même virole, mais à 180° l'une de l'autre autour de l'axe 7. L'extrémité extérieure 50 du second spiral 5 est liée à la périphérie du balancier 1, de préférence à 180° du point de fixation du premier spiral afin de compenser les déplacements du centre de gravité.

L'organe réglant comporte en outre un échappement avec une ancre 8 et une roue d'échappement 9. L'ancre 8 tourne autour d'un axe 82 visible sur la figure 2 et monté entre deux pierres 83, 84 dont l'une est liée à la platine 2. A l'extrémité de l'ancre, une fourchette 85 que l'on devine sur la figure 2 collabore avec une cheville 71 liée aux moyens de guidage du balancier 1 sur l'axe 7, afin de limiter la course de l'ancre. La portion 81 de l'ancre 8 munie des palettes 86 est actionnée par la roue d'échappement 9 qui pivote autour de l'axe 90 monté entre deux pierres, dont l'une est liée à la platine 2.

Dans la description ci-dessus, l'extrémité intérieure du spiral est fixée à un axe fixe. Il est cependant aussi possible d'employer un axe rotatif, par exemple l'axe du balancier, et de fixer l'extrémité intérieure du spiral à un autre point au moyen d'un piton et d'un pont.

Par exemple, selon une autre forme d'exécution illustrée à la figure 3, montrant une coupe perpendiculaire au plan du mouvement, le balancier 1 tourne autour d'un axe tournant 101 entre la platine 2 et un pont de balancier 102, au moyen d'un pivot inférieur 103 et d'un pivot supérieur 104. Le pivot supérieur 104 peut également comporter un dispositif antichoc, par exemple, de type Incabloc®. Le pont de balancier 102 comporte un porte piton 105, fixé solidaire au pont de balancier 102 et s'étendant au-dessous du pont 102, vers l'axe tournant 101. Le porte piton 105 comprend un piton 106, fixé à son extrémité et sur lequel vient se fixer l'extrémité intérieure du premier spiral 3. L'extrémité extérieure 30 du spiral est quant à elle liée au balancier 1.

L'organe réglant peut également comporter un second ressort spiral (non représenté) dans le même plan que le premier ressort spiral 3, concentrique et enroulé dans le même sens que celui-ci. Dans ce cas, l'extrémité extérieure du second spiral est liée à la périphérie du balancier 1, de préférence à 180° du point de fixation du premier spiral, afin de compenser les déplacements du centre de gravité. L'extrémité intérieure du second spiral peut également être liée au porte piton 105, par exemple au moyen du piton 106 ou d'un piton additionnel.

La description ci-dessus concerne un organe réglant avec deux spiraux concentriques à 180°. Il est cependant aussi possible d'employer trois spiraux déphasés de 120°, ou n spiraux déphasés de 360°/n.

La construction est particulièrement avantageuse pour des organes réglants légers, notamment des organes réglants dans lesquels le spiral, l'ancre, la roue d'échappement et/ou le balancier, ou n'importe quelle combinaison de ces éléments, sont réalisés en silicium, ou en alliage léger.

### Liste des éléments

- 1: Balancier
- 10: Rayons du balancier
- 2: Platine
- 3: Premier spiral
- 30: Extrémité extérieure du premier spiral
- 5: Deuxième spiral
- 50: Extrémité extérieure du deuxième spiral
- 7: Axe fixe du balancier
- 70: Virole
- 71: Cheville
- 72: Elément de guidage du balancier
- 73: Pierre entre balancier et élément de guidage
- 74: Pierre entre axe fixe et élément de guidage
- 8: Ancre d'échappement
- 81: Ancre proprement dite
- 82: Axe de l'ancre
- 83: Pierre
- 84: Pierre
- 85: Fourchette
- 86: Palettes
- 9: Roue d'échappement
- 90: Axe de la roue d'échappement
- 91: Pierre
- 92: Pierre
- 101: Axe tournant du balancier
- 102: Pont de balancier
- 103: Pivot inférieur
- 104: Pivot supérieur
- 105: Porte piton
- 106: Piton

## Revendications

1. Mouvement de montre mécanique **caractérisé en ce qu'**il comporte un organe réglant comprenant un balancier et au moins deux spiraux (3, 5) concentriques, lesdits spiraux (3, 5) étant coplanaires et enroulés dans le même sens afin d'améliorer l'équilibrage des forces de l'organe réglant.

2. Le mouvement de la revendication 1, dans lequel l'extrémité intérieure de chaque spiral est solidaire de l'axe du balancier (7).

3. Le mouvement de la revendication 2, dans lequel l'axe du balancier (7) est solidaire de la platine (2) du mouvement.

4. Le mouvement de la revendication 1, dans lequel l'extrémité intérieure de chaque spiral est solidaire d'un piton (106) qui est immobile par rapport à l'organe réglant, l'axe du balancier (101) étant tournant entre la platine (2) du mouvement et un pont de balancier (102).

5. Le mouvement de l'une des revendications 2 à 4, dont l'organe réglant comprend deux spiraux concentriques (3, 5), et les extrémités intérieures des deux spiraux sont fixées à 180° l'une de l'autre autour de l'axe (7).

6. Le mouvement de la revendication 5, les extrémités intérieures des deux spiraux étant fixées à l'axe au moyen d'une même virole (70).

7. Le mouvement de l'une des revendications 5 ou 6, les spires du second spiral (5) se déployant entre les spires du premier spiral (3).

8. Le mouvement de l'une des revendications 2 à 4, dont l'organe réglant comprend n spiraux concentriques (3, 5), et les extrémités intérieures des n spiraux sont déphasées de 360/n° autour de l'axe (7).

9. Le mouvement de l'une des revendications 1 à 8, les spiraux (3, 5) étant réalisés en silicium.

10. Le mouvement de l'une des revendications 1 à 8, les spiraux (3, 5) étant réalisés en alliage léger.
